# EUROPÄISCHE PATENTSCHRIFT

(11) **EP 3 727 701 B1**
(45) Veröffentlichungstag und Bekanntmachung des Hinweises auf die Patenterteilung: **09.03.2022**
(21) Anmeldenummer: 18815977.6
(22) Anmeldetag: 03.12.2018
(51) Int. Cl.: B04B 15/02, B04B 7/06

(54) **TEMPERIERTE ZENTRIFUGE**
TEMPERATURE-CONTROLLED CENTRIFUGE
CENTRIFUGEUSE À TEMPÉRATURE CONTRÔLÉE

(30) Priorität: 20.12.2017 DE 102017130785
(43) Veröffentlichungstag der Anmeldung: 28.10.2020
(73) Patentinhaber: Eppendorf SE, 22339 Hamburg (DE)
(72) Erfinder: MÜLLER, Heiko, 22339 Hamburg (DE)
(74) Vertreter: Hecht, Jan-David
(86) Internationale Anmeldenummer: PCT/EP2018/083335
(87) Internationale Veröffentlichungsnummer: WO 2019/120967

(56) Entgegenhaltungen:
- JP-A- 2001 321 699
- JP-A- 2015 104 701
- US-A- 2 854 189

## Beschreibung

Die vorliegende Erfindung betrifft eine Zentrifuge nach dem Oberbegriff von Anspruch 1 und ein Verfahren zur Verhinderung einer Zündung von brennbaren Temperierungsmedien nach dem Oberbegriff von Anspruch 14.

Zentrifugenrotoren werden in Zentrifugen, insbesondere Laborzentrifugen, dazu eingesetzt, um die Bestandteile von darin zentrifugierten Proben unter Ausnutzung der Massenträgheit zu trennen. Dabei werden zur Erzielung hoher Entmischungsraten immer höhere Rotationsgeschwindigkeiten eingesetzt. Laborzentrifugen sind dabei Zentrifugen, deren Rotoren bei vorzugsweise mindestens 3.000, bevorzugt mindestens 10.000, insbesondere mindestens 15.000 Umdrehungen pro Minute arbeiten und zumeist auf Tischen platziert werden. Um sie auf einem Arbeitstisch platzieren zu können, weisen sie insbesondere einen Formfaktor von weniger als 1 m × 1 m × 1 m auf, ihr Bauraum ist also beschränkt. Vorzugsweise ist dabei die Gerätetiefe auf max. 70 cm beschränkt.

Solche Zentrifugen werden auf Gebieten der Medizin, der Pharmazie, der Biologie und Chemie dgl. eingesetzt. Derartige Vorrichtung ist in JP2001321699 A bekannt geworden.

Die zu zentrifugierenden Proben werden in Probenbehältern gelagert und diese Probenbehälter mittels eines Zentrifugenrotors rotatorisch angetrieben. Dabei werden die Zentrifugenrotoren üblicherweise mittels einer senkrechten Antriebswelle, die von einem elektrischen Motor angetrieben wird, in Rotation versetzt. Es gibt verschiedene Zentrifugenrotoren, die je nach Anwendungszweck eingesetzt werden. Dabei können die Probenbehälter die Proben direkt enthalten oder in den Probenbehältern sind eigene Probenbehältnisse eingesetzt, die die Probe enthalten, so dass in einem Probenbehälter eine Vielzahl von Proben gleichzeitig zentrifugiert werden können. Ganz allgemein sind Zentrifugenrotoren in Form von Festwinkelrotoren und Ausschwingrotoren bekannt.

Zumeist ist vorgesehen, dass die Proben bei bestimmten Temperaturen zentrifugiert werden. Beispielsweise dürfen Proben, die Eiweiße und dgl. organische Substanzen enthalten, nicht überhitzt werden, so dass die Obergrenze für die Temperierung solcher Proben standardmäßig im Bereich von +40°C liegt. Andererseits werden bestimmte Proben standardmäßig im Bereich +4°C (die Anomalie des Wassers beginnt bei 3,98°C) gekühlt.

Neben solchen vorbestimmten Höchsttemperaturen von beispielsweise ca. +40°C und Standarduntersuchungstemperaturen wie beispielsweise +4°C sind auch weitere Standarduntersuchungstemperaturen vorgesehen, wie beispielsweise bei +11°C, um bei dieser Temperatur zu prüfen, ob die Kälteanlage der Zentrifuge unterhalb Raumtemperatur geregelt läuft. Andererseits ist es aus Arbeitsschutzgründen notwendig, ein Anfassen von Elementen zu verhindern, die eine Temperatur von größer gleich +60°C aufweisen.

Zur Temperierung können grundsätzlich aktive und passive Systeme verwendet werden. Passive Systeme basieren auf einer Luft unterstützten Belüftung. Diese Luft wird direkt an dem Zentrifugenrotor vorbei geführt, wodurch eine Temperierung erfolgt. Die Luft wird dabei durch Öffnungen in den Zentrifugenkessel gesaugt und durch weitere Öffnungen wird die aufgewärmte Luft an anderer Stelle des Zentrifugenkessels wieder abgeführt, wobei das Ansaugen und Abführen selbständig durch die Drehung des Zentrifugenrotors erfolgt.

Aktive Kühlungssysteme besitzen dagegen einen Kältemittelkreislauf, der den Zentrifugenbehälter temperiert, wodurch indirekt der Zentrifugenrotor und die darin aufgenommenen Probenbehälter gekühlt werden. Als Kälte- bzw. Temperierungsmedien kommen viele verschiedene Medien zum Einsatz. Da prinzipiell nicht nur Kühlungen, also Wärmereduzierungen, sondern auch Wärmeerhöhungen gezielt während der Zentrifugation gewünscht sein können, wird im Rahmen der vorliegenden Erfindung von Temperierung und Temperierungsmedien gesprochen. Neben den für Zentrifugen üblicherweise verwendeten Temperierungsmedien, wie Chlordifluormethan, Tetrafluorethan, Pentafluorethan oder Difluormethan und vielen weiteren gibt es auch brennbare Temperierungsmittel, wie Butan oder Propan oder auch verschiedenste synthetische Gemische.

Diese brennbaren Temperierungsmedien besitzen zwar sehr gute Wärmeübertragungseigenschaften, sie werden aber aus Sicherheitsgründen zumeist nicht eingesetzt, da im Rahmen eines Crashes des Zentrifugenrotors ein Austreten und Entzünden des Temperierungsmittels erfolgen kann. Bei einem solchen Crash können Bruchstücke des Zentrifugenrotors mit hoher Geschwindigkeit und damit sehr hoher Energie innerhalb der Zentrifuge wirken und dadurch auch den Verdampfer und Leitungen zerstören, die das Temperierungsmedium führen. Das ausströmende brennbare Temperierungsmedium kann dann durch die beim Crash freiwerdende Energie und durch elektrische bzw. elektronische Komponenten im Inneren der Zentrifuge oder in deren Umgebung leicht gezündet werden, womit sehr große Schäden, insbesondere auch Personenschäden verbunden sein können.

Um zu verhindern, dass ein Crash des Zentrifugenrotors zu Schäden außerhalb der Zentrifuge führt, wurden schon Versteifungs- und Verstärkungsmittel im Inneren der Zentrifuge vorgeschlagen. Allerdings würde dies nicht einen Austritt von Temperierungsmedien verhindern, weil die Leitungen des Temperierungsmittels, die den Verdampfer bilden, um den Zentrifugenbehälter verlaufen und zwar in Bezug auf diese Verstärkungsmittel zwischen Zentrifugenrotor und Verstärkungsmittel.

Es ist daher Aufgabe der vorliegenden Erfindung, eine Zentrifuge vorzuschlagen, mit der auch brennbare Temperierungsmedien eingesetzt werden können, ohne dass diese ein Sicherheitsrisiko im Fall eines Crashs des Zentrifugenrotors darstellen.

Diese Aufgabe wird gelöst mit der erfindungsgemäßen Zentrifuge nach Anspruch 1 und dem erfindungsgemäßen Verfahren zur Verhinderung einer Zündung von brennbaren Temperierungsmedien nach Anspruch 14. Vorteilhafte Weiterbildungen sind in den Unteransprüchen und in der nachfolgenden Beschreibung zusammen mit den Figuren angegeben.

Erfinderseits wurde erkannt, dass diese Aufgabe in überraschender Art und Weise dadurch besonders einfach gelöst werden kann, wenn im Fall eines Crashs des Zentrifugenrotors ein Schutzgas freigesetzt wird, so dass das Sauerstoff-Temperierungsmedium-Gemisch nicht zündfähig ist. Genauer gesagt bildet das freigesetzte Schutzgas eine Strömung, die den Sauerstoff verdrängt, das austretende Temperierungsmedium verteilt und das momentane Verhältnis der Konzentration Sauerstoff zu Temperierungsmedium grundlegend so verändert, dass sowohl innerhalb auch als außerhalb der Zentrifuge keine Zündung erfolgen kann.

Die erfindungsgemäße Zentrifuge, insbesondere Laborzentrifuge, weist daher einen Zentrifugenbehälter, in dem ein Zentrifugenrotor aufnehmbar ist, einen Motor zum Antrieb des Zentrifugenrotors, Temperierungsmittel zum Temperieren des Zentrifugenrotors und ein Gehäuse, in dem der Zentrifugenbehälter, der Zentrifugenrotor, die Temperierungsmittel und der Motor aufgenommen sind, auf, wobei die Temperierungsmittel ein brennbares Temperierungsmedium aufweisen, das in einer Temperierungsmedienleitung geführt ist, und zeichnen sich dadurch aus, dass die Zentrifuge ein Schutzgas aufweist und angepasst ist, das Schutzgas im Falle eines Crashs des Zentrifugenrotors freizusetzen.

In einer vorteilhaften Weiterbildung ist vorgesehen, dass das Schutzgas ein Inertgas ist, das bevorzugt zumindest ein Gas aus der Gruppe Argon, Helium, Kohlendioxid, Krypton, Neon, Stickstoff und Xenon umfasst. Solche Gase sind besonders wirksame Schutzgase.

In einer vorteilhaften Weiterbildung ist vorgesehen, dass das Schutzgas in einer Schutzgasleitung geführt ist, die sich zumindest mit einer, bevorzugt mit mehreren Windungen um den Zentrifugenbehälter erstreckt. Dann wird das Schutzgas nächstmöglich zum Zentrifugenbehälter geführt, so dass der im Zentrifugenbehälter befindliche Zentrifugenrotor im Falle eines Crashs stets unmittelbar die Schutzgasleitung zerstört und damit das Schutzgas selbsttätig freisetzt.

In einer vorteilhaften Weiterbildung ist vorgesehen, dass die Schutzgasleitung mit einer Schutzgasquelle, die bevorzugt das Schutzgas unter einem Überdruck beinhaltet, verbunden ist. Dadurch kann eine große Menge Schutzgas im Falle eines Crashs des Zentrifugenrotors kontinuierlich freigesetzt werden. Wenn Überdruck besteht, dann ist die sich ausbildende Strömung des Schutzgasses fremdenergieunabhängig und es wird nicht nur der Luftsauerstoff im Inneren der Zentrifuge verdrängt, sonders es entsteht eine Luftströmung aus der Zentrifuge heraus, die in der Umgebung eine bewegte Atmosphäre und damit eine weitere Verdünnung des Gemisch erzeugt, die eine Zündung verhindert.

In einer vorteilhaften Weiterbildung ist vorgesehen, dass zwischen Schutzgasleitung und Schutzgasquelle ein, insbesondere fest eingestelltes Drosselelement angeordnet ist. Dadurch wird eine plötzliche Expansion verhindert und die Ausströmzeit des Schutzgases verlängert, so dass die Umgebungsluft für längere Zeit verdrängt und austretendes Temperierungsmedium mit dem austretenden Schutzgas vermischt und verstreut wird.

In einer vorteilhaften Weiterbildung ist vorgesehen, dass zumindest zwei Abschnitte, bevorzugt mehr, insbesondere jede Wicklung der Schutzleitung mit der Schutzgasquelle parallel verbunden sind. Dadurch kann das Schutzgas in ausreichender Menge freigesetzt werden, unabhängig davon welcher Teil der Schutzgasleitung durch den Crash geöffnet wird.

In einer vorteilhaften Weiterbildung ist vorgesehen, dass die Schutzgasleitung zumindest bereichsweise in Bezug auf den Zentrifugenbehälter neben und/oder unter der Temperierungsmedienleitung angeordnet ist. Dann wird stets die Schutzgasleitung zuerst oder zumindest gleichzeitig mit der Temperierungsmedienleitung geöffnet. Außerdem bildet die Schutzgasleitung einen zusätzlichen Crashabsorber, so dass möglicherweise eine Öffnung der Temperierungsmedienleitung verhindert werden kann.

In einer vorteilhaften Weiterbildung ist vorgesehen, dass die Schutzgasleitung und die Temperierungsmedienleitung zumindest bereichsweise, bevorzugt zumindest über ein Viertel, höchst bevorzugt zumindest über ein Drittel, insbesondere zumindest über die Hälfte ihrer jeweiligen Wicklungslänge äußerlich miteinander verbunden, vorzugsweise verlötet sind. Das begünstigt einen besonders guten Wärmeübergang. Wenn die Lötverbindung bevorzugt weniger reißfest ausgebildet ist, als die Temperierungsmedienleitung, wird dafür gesorgt, dass die Schutzgasleitung eher geöffnet wird als die Temperierungsmedienleitung.

In einer vorteilhaften Weiterbildung ist vorgesehen, dass die Schutzgasleitung zumindest bereichsweise eine geringere Wandstärke aufweist als die Temperierungsmedienleitung. Damit ist sichergestellt, dass das Schutzgas vorrangig vor dem Temperierungsmedium freigesetzt wird.

In einer vorteilhaften Weiterbildung ist vorgesehen, dass die Schutzgasleitung und/oder die Temperierungsmedienleitung direkt auf dem Zentrifugenbehälter angeordnet sind oder zumindest bereichsweise zumindest Bestandteil der Wandung des Zentrifugenbehälters sind. Dadurch ist der Wärmeübergang ebenfalls besonders wirksam und der Bauraum kann ggf. kleiner gehalten werden.

In einer vorteilhaften Weiterbildung ist vorgesehen, dass ein Mehrkanalsystem dahingehend besteht, dass ein Kanal für das Schutzgas und ein Kanal für das Temperierungsmedium bestehen. Dadurch ist der Wärmeübergang ebenfalls besonders wirksam und der Bauraum kann ggf. kleiner gehalten werden.

In einer vorteilhaften Weiterbildung ist vorgesehen, dass Überwachungsmittel hinsichtlich des Zustands des Schutzgases, bevorzugt des Druckes und/oder der Schutzgasmenge bestehen, die angepasst sind, die Drehzahl des jeweils eingesetzten Zentrifugenrotors auf eine für einen Crash des Zentrifugenrotors unkritische Größe zu begrenzen, wenn vorgegebene Werte zum Zustand des Schutzgases nicht erreicht werden, beispielsweise vorgegebene Werte zu Druck und Menge unterschritten werden. Dadurch wird sichergestellt, dass ein riskanter Rotorbetrieb nur möglich ist, wenn ausreichend Schutzgas zu Verfügung gestellt werden kann.

In einer vorteilhaften Weiterbildung ist vorgesehen, dass ein Lüfter besteht, der im Betrieb der Zentrifuge ständig Luft aus dem Gehäuseinneren in die Umgebung der Zentrifuge leitet. Dadurch wird die Konzentration von brennbarem Medium im Inneren der Zentrifuge herabgesetzt, wodurch die Risiken der Bildung zündfähiger Gemische reduziert werden.

Unabhängiger Schutz wird beansprucht für das erfindungsgemäße Verfahren zur Verhinderung einer Zündung von brennbaren Temperierungsmedien in Zentrifugen nach einem Crash des Zentrifugenrotors, wobei die Zentrifuge, die insbesondere als Laborzentrifuge ausgebildet ist, einen Zentrifugenbehälter, in dem ein Zentrifugenrotor aufnehmbar ist, einen Motor zum Antrieb des Zentrifugenrotors, Temperierungsmittel zum Temperieren des Zentrifugenrotors und ein Gehäuse, in dem der Zentrifugenbehälter, der Zentrifugenrotor, die Temperierungsmittel und der Motor aufgenommen sind, wobei die Temperierungsmittel ein brennbares Temperierungsmedium aufweisen, das in einer Temperierungsmedienleitung geführt wird, und das sich dadurch auszeichnet, dass Schutzgas im Falle eines Crashs des Zentrifugenrotors freigesetzt wird.

In einer vorteilhaften Weiterbildung wird die erfindungsgemäße Zentrifuge verwendet.

Die Merkmale und weitere Vorteile der vorliegenden Erfindung werden im Folgenden anhand der Beschreibung eines bevorzugten Ausführungsbeispiels im Zusammenhang mit den Figuren deutlich werden. Dabei zeigen rein schematisch:
- Fig. 1: die erfindungsgemäße Zentrifuge in einer perspektivischen Ansicht,
- Fig. 2: die erfindungsgemäße Zentrifuge nach Fig. 1 in einer ersten teilweisen Schnittansicht von rechts,
- Fig. 3: die erfindungsgemäße Zentrifuge nach Fig. 1 in einer zweiten teilweisen Schnittansicht von links und
- Fig. 4: eine Detailansicht der Fig. 2.

In den Fig. 1 bis 4 ist die erfindungsgemäße Zentrifuge 10 rein schematisch in verschiedenen Ansichten dargestellt.

Es ist zu erkennen, dass die Zentrifuge 10 als Laborzentrifuge ausgebildet ist, die ein Gehäuse 12 mit einem Deckel 14 und einer Bedienungsfront 15 aufweist. In dem Zentrifugenbehälter 16 der Zentrifuge 10 ist auf einer Antriebswelle (nicht gezeigt) eines Zentrifugenmotors 18 ein Zentrifugenrotor 20 angeordnet, der als Ausschwingrotor mit Zentrifugenbechern 22 ausgebildet ist.

In Fig. 2 ist zu erkennen, dass der Zentrifugenbehälter 16 von Wicklungen einer Temperierungsmedienleitung 24 und Wicklungen einer Schutzgasleitung 26 umgeben ist. (In Fig. 2 ist der Zentrifugenrotor 20' als Festwinkelrotor dargestellt, um zu zeigen, dass die vorliegende Erfindung unabhängig vom genauen Typ des Zentrifugenrotors 20, 20' ist.)

Die beiden Enden 28, 30 der Schutzgasleitung 26 sind zusammengeführt und dadurch parallel mit der Zuleitung 32 eines Schutzgasbehälters 34 verbunden, der eine große Menge (beispielsweise 1000 g) Kohlendioxid als Schutzgas unter Überdruck, beispielsweise verflüssigt, enthält.

Um die Leitungslänge von dem Schutzgasbehälter 34 zu allen möglichen Punkten der Schutzgasleitung 26 kurz zu halten, kann alternativ vorgesehen sein, dass die einzelnen Wicklungen 36 untereinander durch eine Querverbindung (nicht gezeigt) verbunden sind.

An dem Schutzgasbehälter 34 ist ein Druckwächter 38 angeordnet, der über einen Stecker 40 mit der Steuerung (nicht gezeigt) der Zentrifuge 10 verbunden ist.

Die Temperierungsmedienleitung 24 ist in üblicher Weise mit einem Kompressor 42 (hinter den Lüftungsschlitzen 43 des Gehäuses 12) und mit einem Filtertrockner 44 verbunden.

In Fig. 2 ist außerdem zu erkennen, dass die Zentrifuge 10 neben einer Bodenplatte 46 eine Schutzhülle 48 aufweist, die verhindern soll, dass im Falle eines Crashs des Zentrifugenrotors 20' dessen Teile aus der Zentrifuge 10 austreten können. Diese Schutzhülle 48 ist also so dimensioniert und materialmäßig ausgebildet, dass ausreichend viel Crashenergie absorbiert werden kann. Zwischen der Schutzhülle 48 und dem Zentrifugenbehälter 16 ist eine Wärmeisolierung 49 angeordnet.

Die Wicklungen der Temperierungsmedienleitung 24, speziell die Wicklungsteile 50, 52 bilden den Verdampfer. Der Wicklungsteil 50 befindet sich dabei auf der Wicklung 36 der Schutzgasleitung 26 und der Wicklungsteil 52 ist neben der Wicklung 36 der Schutzgasleitung 26 angeordnet.

Die Mantelfächen der Wicklungen 36 der Schutzgasleitung 26 sind mit den darüber angeordneten Wicklungsteilen 50 der Temperierungsmedienleitung 24 durch eine Lötverbindung 54 äußerlich verbunden (vgl. Fig. 4) und die Schutzgasleitung 26 und die neben der Schutzgasleitung 26 angeordneten Wicklungen 52 der Temperierungsmedienleitung 24 sind mit dem Zentrifugenbehälter 16 punktuell verlötet (nicht gezeigt), wodurch die Temperierungsmedienleitung 24 in allen Bereichen ihrer Wicklungen 50, 52 eine ausreichende Wärmeleitung zum Zentrifugenbehälter 16 hin aufweist und dadurch eine ausreichende aktive indirekte Temperierung des Zentrifugenrotors 20' und der darin aufgenommen Proben (nicht gezeigt) sichergestellt ist. Die Lötverbindung ist dabei in ihrer Festigkeit so ausgebildet, dass die Verbindung zur Temperierungsmedienleitung 24 im Bereich der Wicklungsteile 50 aufreißt, bevor die Temperierungsmedienleitung 24 hier selbst reißt.

Als Temperierungsmedienleitung 24 und Schutzgasleitung 26 werden Rohre in der Form länglicher Hohlkörper aus beliebigem Material, bevorzugt aus Kupfer oder Aluminium, verwendet, deren Länge in der Regel wesentlich größer ist als der Durchmesser ihres Querschnitts.

Dabei könnte vorgesehen sein, dass die Schutzgasleitung 26 und die Temperierungsmedienleitung 24 einen unterschiedlichen Durchmesser und/oder unterschiedliche Wandstärken aufweisen. Durch eine geringere Wandstärke ist sichergestellt, dass die Schutzgasleitung 26 eher reißt als die Temperierungsmedienleitung 24. Durch einen geringeren Durchmesser könnte die Schutzgasleitung 26 in den Freiraum zwischen dem Zentrifugenbehälter 16 und den Windungen 50 der Temperierungsmedienleitung 24 angeordnet werden.

Alternativ könnten die Wicklungen 36, 50 von Schutzgasleitung 26 und Temperierungsmedienleitung 24 auch parallel nebeneinander, beispielsweise als eine Mehrkanallösung (nicht gezeigt) verlaufen, so dass die Temperierungsmedienleitung 24 direkt auf dem Zentrifugenbehälter 16 angeordnet wäre.

Außerdem könnte auch vorgesehen sein, dass die Temperierungsmedienleitung 24 und/oder die Schutzgasleitung 26 zumindest teilweise den Zentrifugenbehälter 16 bilden (nicht gezeigt), wodurch der notwendige Bauraum reduziert werden könnte.

Im Betrieb wird durch diese Ausgestaltung der Zentrifuge 10 auch im Fall eines Crash des Zentrifugenrotors 20 ein Zünden des brennbaren Temperierungsmediums wirksam verhindert, da im Falle eines solchen Crashs Bestandteile des Zentrifugenrotors 20 nach Durchschlagen des Zentrifugenbehälters 16 die Schutzgasleitung 26 beschädigen, wodurch das Schutzgas austritt.

Da das Schutzgas unter Überdruck steht, wird es in den gesamten Innenraum der Zentrifuge 10 strömen und dort den Luftsauerstoff verdrängen und außerdem das möglicherweise austretende Temperierungsmittel verdünnen. Durch die erzeugte Strömung aus der Zentrifuge 10 heraus wird zusätzlich das austretende Gemisch in der Umgebungsluft verwirbelt und weiter verdünnt. Dadurch wird die Entstehung eines zündfähigen Gemischs verhindert.

Zur Überwachung dieser Sicherheitsfunktion besteht der Druckwächter 38, der im Betrieb der Zentrifuge 10 kontinuierlich Menge und/oder Druck des Schutzgases im Schutzgasbehälter 34 überwacht. Falls der Druckwächter 38 einen Zustand des Schutzgases erkennt, der unter vorab festgelegten und auf die konkrete Zentrifuge 10 angepassten Werten liegt, greift er so in die Steuerung (nicht gezeigt) der Zentrifuge 10 ein, dass entweder die Zentrifuge 10 überhaupt nicht den Zentrifugenrotor 20, 20' startet und ggf. eine Fehlermeldung ausgibt oder dass der Zentrifugenrotor 20, 20' nur bis zu einer unkritischen Maximaldrehzahl betreibbar ist, bei der ein Crash keine Energien freisetzen kann, die die Temperierungsmedienleitung 24 beschädigt. Diese Maximaldrehzahl wird vorher in Versuchsreihen bestimmt.

Durch ein Drosselelement (nicht gezeigt) zwischen Schutzgasbehälter 34 und Schutzgasleitung 26 wird die Ausströmzeit gezielt angepasst, so dass die Umgebungsluft und damit der Luftsauerstoff für einen längeren Zeitraum verdrängt und austretendes Temperierungsmedium mit dem austretenden Schutzgas vermischt und verstreut wird.

Durch Vorsehung eines im Betrieb der Zentrifuge 10 in Anlehnung an die DIN EN 378 ständig laufenden Ventilators (nicht gezeigt) werden innerhalb des Gehäuses 12 Risiken der Bildung eines zündfähigen Gemisches aus der Entstehung einer Leckage in der Temperierungsmedienleitung 24 zusätzlich vermieden.

Aus der vorstehenden Darstellung ist deutlich geworden, dass mit der vorliegenden Erfindung eine Zentrifuge 10 bereitgestellt wird, mit der ohne Sicherheitsbedenken auch brennbare Temperierungsmedien im Rahmen einer Temperierung eingesetzt werden können.

### Bezugszeichenliste

- 10: erfindungsgemäße Zentrifuge, Laborzentrifuge
- 12: Gehäuse
- 14: Deckel
- 15: Bedienungsfront
- 16: Zentrifugenbehälter
- 18: Zentrifugenmotor
- 20: Zentrifugenrotor, Ausschwingrotor
- 20': Zentrifugenrotor, Festwinkelrotor
- 22: Zentrifugenbecher
- 24: Temperierungsmedienleitung
- 26: Schutzgasleitung
- 28, 30: Enden der Schutzgasleitung 26
- 32: Zuleitung des Schutzgasbehälters 34
- 34: Schutzgasbehälter
- 36: Wicklungen der Schutzgasleitung 26
- 38: Druckwächter
- 40: Stecker
- 42: Kompressor
- 44: Filtertrockner
- 46: Bodenplatte
- 48: Schutzhülle
- 49: Wärmeisolierung
- 50: Wicklungen der Temperierungsmedienleitung 24, die sich über Wicklungen 36 der Schutzgasleitung 26 befinden
- 52: neben der Schutzgasleitung 26 angeordnete Wicklungen 52 der Temperierungsmedienleitung 24
- 54: Lötverbindung zwischen den Wicklunge 36 der Schutzgasleitung 26 und den Wicklungen 50 der Temperierungsmedienleitung 24

## Patentansprüche

1. Zentrifuge (10), insbesondere Laborzentrifuge, mit einem Zentrifugenbehälter (16), in dem ein Zentrifugenrotor (20, 20') aufnehmbar ist, einem Motor (18) zum Antrieb des Zentrifugenrotors (20, 20'), Temperierungsmittel (24, 42, 44) zum Temperieren des Zentrifugenrotors (20, 20') und einem Gehäuse (12), in dem der Zentrifugenbehälter (16), der Zentrifugenrotor (20, 20'), die Temperierungsmittel (24, 42, 44) und der Motor (18) aufgenommen sind, wobei die Temperierungsmittel (24, 42, 44) ein brennbares Temperierungsmedium aufweisen, das in einer Temperierungsmedienleitung (24) geführt ist, wobei die Zentrifuge (10) ein Schutzgas aufweist und angepasst ist, das Schutzgas im Falle eines Crashs des Zentrifugenrotors (20, 20') freizusetzen.

2. Zentrifuge (10) nach Anspruch 1, **dadurch gekennzeichnet, dass** das Schutzgas ein Inertgas ist, das bevorzugt zumindest ein Gas aus der Gruppe Argon, Helium, Kohlendioxid, Krypton, Neon, Stickstoff und Xenon umfasst.

3. Zentrifuge (10) nach Anspruch 1 oder 2, **dadurch gekennzeichnet, dass** das Schutzgas in einer Schutzgasleitung (26) geführt ist, die sich zumindest mit einer, bevorzugt mit mehreren Wicklungen (36) um den Zentrifugenbehälter (16) erstreckt.

4. Zentrifuge (10) nach Anspruch 3, **dadurch gekennzeichnet, dass** die Schutzgasleitung (26) mit einer Schutzgasquelle (34), die bevorzugt das Schutzgas unter einem Überdruck beinhaltet, verbunden ist.

5. Zentrifuge (10) nach Anspruch 4, **dadurch gekennzeichnet, dass** zwischen Schutzgasleitung (26) und Schutzgasquelle (34) ein, insbesondere fest eingestelltes Drosselelement angeordnet ist.

6. Zentrifuge (10) nach einem der Ansprüche 3 bis 5, **dadurch gekennzeichnet, dass** zumindest zwei Abschnitte (28, 30), bevorzugt mehr, insbesondere jede Wicklung der Schutzleitung (26) mit der Schutzgasquelle (34) parallel verbunden sind.

7. Zentrifuge (10) nach einem der Ansprüche 3 bis 6, **dadurch gekennzeichnet, dass** die Schutzgasleitung (26) zumindest bereichsweise (36) in Bezug auf den Zentrifugenbehälter (16) neben und/oder unter der Temperierungsmedienleitung (50) angeordnet ist.

8. Zentrifuge (10) nach einem der Ansprüche 3 bis 7, **dadurch gekennzeichnet, dass** die Schutzgasleitung (26) und die Temperierungsmedienleitung (24) zumindest bereichsweise, bevorzugt zumindest über ein Viertel, höchst bevorzugt zumindest über ein Drittel, insbesondere zumindest über die Hälfte ihrer jeweiligen Wicklungslänge miteinander verbunden, vorzugsweise verlötet sind.

9. Zentrifuge (10) nach einem der Ansprüche 3 bis 8, **dadurch gekennzeichnet, dass** die Schutzgasleitung (26) zumindest bereichsweise eine geringere Wandstärke aufweist als die Temperierungsmedienleitung (24).

10. Zentrifuge (10) nach einem der Ansprüche 3 bis 9, **dadurch gekennzeichnet, dass** die Schutzgasleitung (26) und/oder die Temperierungsmedienleitung (24) direkt auf dem Zentrifugenbehälter (16) angeordnet sind oder zumindest bereichsweise zumindest Bestandteil der Wandung des Zentrifugenbehälters (16) sind.

11. Zentrifuge nach einem der vorherigen Ansprüche, **dadurch gekennzeichnet, dass** ein Mehrkanalsystem dahingehend besteht, dass ein Kanal für das Schutzgas und ein Kanal für das Temperierungsmedium bestehen.

12. Zentrifuge (10) nach einem der vorherigen Ansprüche, **dadurch gekennzeichnet, dass** Überwachungsmittel (38) hinsichtlich des Zustands des Schutzgases, bevorzugt des Druckes und/oder der Schutzgasmenge bestehen, die angepasst sind, die Drehzahl des Zentrifugenrotors (20, 20') auf eine für einen Crash des Zentrifugenrotors (20, 20') unkritische Größe zu begrenzen, wenn vorgegebene Werte zum Zustand des Schutzgases nicht erreicht werden.

13. Zentrifuge (10) nach einem der vorherigen Ansprüche, **dadurch gekennzeichnet, dass** ein Lüfter besteht, der im Betrieb der Zentrifuge (10) ständig Luft aus dem Gehäuseinneren in die Umgebung der Zentrifuge (10) leitet.

14. Verfahren zur Verhinderung einer Zündung von brennbaren Temperierungsmedien in Zentrifugen (10) nach einem Crash des Zentrifugenrotors (20, 20'), wobei die Zentrifuge (10), die insbesondere als Laborzentrifuge ausgebildet ist, einen Zentrifugenbehälter (16), in dem ein Zentrifugenrotor (20, 20') aufnehmbar ist, einen Motor (18) zum Antrieb des Zentrifugenrotors (20, 20'), Temperierungsmittel (24, 42, 44) zum Temperieren des Zentrifugenrotors (20, 20') und ein Gehäuse (12), in dem der Zentrifugenbehälter (16), der Zentrifugenrotor (20, 20'), die Temperierungsmittel (24, 42, 44) und der Motor (18) aufgenommen sind, wobei die Temperierungsmittel (24, 42, 44) ein brennbares Temperierungsmedium aufweisen, das in einer Temperierungsmedienleitung (24) geführt wird, wobei Schutzgas im Falle eines Crashs des Zentrifugenrotors (20, 20') freigesetzt wird.

15. Verfahren nach Anspruch 14, **dadurch gekennzeichnet dass**, die Zentrifuge (10) nach einem der Ansprüche 1 bis 13 verwendet wird.

## Claims

1. Centrifuge (10), in particular laboratory centrifuge, having a centrifuge container (16) in which a centrifuge rotor (20, 20') can be accommodated, a motor (18) for driving the centrifuge rotor (20, 20'), temperature control means (24, 42, 44) for controlling the temperature of the centrifuge rotor (20, 20'), and a housing (12) in which the centrifuge container (16), the centrifuge rotor (20, 20'), the temperature control means (24, 42, 44) and the motor (18) are accommodated, wherein the temperature control means (24, 42, 44) comprise a combustible temperature control medium which is guided in a temperature control medium line (24), wherein
the centrifuge (10) has a protective gas and is adapted to release the protective gas in the event of a crash of the centrifuge rotor (20, 20').

2. Centrifuge (10) according to claim 1, **characterised in that** the protective gas is an inert gas, which preferably includes at least one gas from the group argon, helium, carbon dioxide, krypton, neon, nitrogen and xenon.

3. Centrifuge (10) according to claim 1 or 2, **characterised in that** the protective gas is guided in a protective gas line (26) which extends with one, preferably with multiple, winding(s) (36) around the centrifuge container (16).

4. Centrifuge (10) according to claim 3, **characterised in that** the protective gas line (26) is connected to a protective gas source (34), which preferably contains the protective gas under an overpressure.

5. Centrifuge (10) according to claim 4, **characterised in that** a throttle element, in particular a fixedly adjusted throttle element, is arranged between the protective gas line (26) and the protective gas source (34).

6. Centrifuge (10) according to any one of claims 3 to 5, **characterised in that** at least two portions (28, 30), preferably more, in particular each winding of the protective line (26), are connected in parallel with the protective gas source (34).

7. Centrifuge (10) according to any one of claims 3 to 6, **characterised in that** the protective gas line (26) is arranged at least in some regions (36) next to and/or beneath the temperature control medium line (50) in relation to the centrifuge container (16).

8. Centrifuge (10) according to any one of claims 3 to 7, **characterised in that** the protective gas line (26) and the temperature control medium line (24) are connected, preferably soldered, to one another at least in some regions, preferably at least over a quarter, most preferably at least over a third, in particular at least over half of their respective winding length.

9. Centrifuge (10) according to any one of claims 3 to 8, **characterised in that** the protective gas line (26) has a smaller wall thickness than the temperature control medium line (24) at least in some regions.

10. Centrifuge (10) according to any one of claims 3 to 9, **characterised in that** the protective gas line (26) and/or the temperature control medium line (24) are arranged directly on the centrifuge container (16) or are at least part of the wall of the centrifuge container (16) at least in some regions.

11. Centrifuge according to any one of the preceding claims, **characterised in that** there is a multi-channel system **in that** there is a channel for the protective gas and a channel for the temperature control medium.

12. Centrifuge (10) according to any one of the preceding claims, **characterised in that** there are monitoring means (38) for monitoring the state of the protective gas, preferably the pressure and/or the amount of protective gas, which are adapted to limit the rotational speed of the centrifuge rotor (20, 20') to a value that is not critical for a crash of the centrifuge rotor (20, 20') if predefined values relating to the state of the protective gas are not reached.

13. Centrifuge (10) according to any one of the preceding claims, **characterised in that** there is a fan which, during operation of the centrifuge (10), continuously conducts air from the interior of the housing into the area surrounding the centrifuge (10).

14. Method for preventing ignition of combustible temperature control media in centrifuges (10) following a crash of the centrifuge rotor (20, 20'), wherein the centrifuge (10), which in particular is in the form of a laboratory centrifuge, has a centrifuge container (16) in which a centrifuge rotor (20, 20') can be accommodated, a motor (18) for driving the centrifuge rotor (20, 20'), temperature control means (24, 42, 44) for controlling the temperature of the centrifuge rotor (20, 20'), and a housing (12) in which the centrifuge container (16), the centrifuge rotor (20, 20'), the temperature control means (24, 42, 44) and the motor (18) are accommodated, wherein the temperature control means (24, 42, 44) comprise a combustible temperature control medium which is guided in a temperature control medium line (24), wherein
protective gas is released in the event of a crash of the centrifuge rotor (20, 20').

15. Method according to claim 14, **characterised in that** the centrifuge (10) according to any one of claims 1 to 13 is used.

## Revendications

1. Centrifugeuse (10), en particulier centrifugeuse de laboratoire, comprenant un bac de centrifugeuse (16), dans lequel un rotor de centrifugeuse (20, 20') peut être reçu, un moteur (18) pour entraîner le rotor de centrifugeuse (20, 20'), des moyens de régulation thermique (24, 42, 44) pour réguler la température du rotor de centrifugeuse (20, 20') et un boîtier (12), dans lequel le bac de centrifugeuse (16), le rotor de centrifugeuse (20, 20'), les moyens de régulation thermique (24, 42, 44) et le moteur (18) sont reçus, les moyens de régulation thermique (24, 42, 44) comportant un fluide de régulation thermique combustible, qui est guidé dans un conduit de fluide de régulation thermique (24), la centrifugeuse (10) comportant un gaz protecteur et étant adaptée pour libérer le gaz protecteur dans le cas d'un crash du rotor de centrifugeuse (20, 20').

2. Centrifugeuse (10) selon la revendication 1, **caractérisée en ce que** le gaz protecteur est un gaz inerte, qui comprend de préférence au moins un gaz compris dans le groupe argon, hélium, dioxyde de carbone, krypton, néon, azote et xénon.

3. Centrifugeuse (10) selon la revendication 1 ou 2, **caractérisée en ce que** le gaz protecteur est guidé dans un conduit de gaz protecteur (26), qui s'étend au moins avec un, de préférence avec plusieurs enroulements (36) autour du bac de centrifugeuse (16).

4. Centrifugeuse (10) selon la revendication 3, **caractérisée en ce que** le conduit de gaz protecteur (26) est relié à une source de gaz protecteur (34), qui contient de préférence le gaz protecteur mis en surpression.

5. Centrifugeuse (10) selon la revendication 4, **caractérisée en ce qu'**un élément d'étranglement, en particulier réglé de manière fixe, est disposé entre le conduit de gaz protecteur (26) et la source de gaz protecteur (34).

6. Centrifugeuse (10) selon l'une des revendications 3 à 5, **caractérisée en ce qu'**au moins deux tronçons (28, 30), de préférence plus, en particulier chaque enroulement du conduit de protection (26), sont reliés en parallèle à la source de gaz protecteur (34).

7. Centrifugeuse (10) selon l'une des revendications 3 à 6, **caractérisée en ce que** le conduit de gaz protecteur (26) est disposé, au moins dans certaines zones (36), à côté et/ou sous le conduit de fluide de régulation thermique (50) par rapport au bac de centrifugeuse (16).

8. Centrifugeuse (10) selon l'une des revendications 3 à 7, **caractérisée en ce que** le conduit de gaz protecteur (26) et le conduit de fluide de régulation thermique (24) sont reliés, de préférence soudés, l'un à l'autre au moins dans certaines zones, de préférence au moins sur un quart, de manière particulièrement préférée au moins sur un tiers, en particulier au moins sur la moitié de leur longueur d'enroulement respective.

9. Centrifugeuse (10) selon l'une des revendications 3 à 8, **caractérisée en ce que** le conduit de gaz protecteur (26) comporte, au moins dans certaines zones, une épaisseur de paroi inférieure au conduit de fluide de régulation thermique (24).

10. Centrifugeuse (10) selon l'une des revendications 3 à 9, **caractérisée en ce que** le conduit de gaz protecteur (26) et/ou le conduit de fluide de régulation thermique (24) sont disposés directement sur le bac de centrifugeuse (16) ou font au moins partie, au moins dans certaines zones, de la paroi du bac de centrifugeuse (16).

11. Centrifugeuse selon l'une des revendications précédentes, **caractérisée en ce qu'**un système multicanal est présent en ce sens qu'il y a un canal pour le gaz protecteur et un canal pour le fluide de régulation thermique.

12. Centrifugeuse (10) selon l'une des revendications précédentes, **caractérisée en ce que** des moyens de surveillance (38) relatifs à l'état du gaz protecteur, de préférence la pression et/ou la quantité de gaz protecteur, sont présents, lesquels sont adaptés pour limiter la vitesse de rotation du rotor de centrifugeuse (20, 20') à une grandeur non critique pour un crash du rotor de centrifugeuse (20, 20'), quand des valeurs prédéfinies relatives à l'état du gaz protecteur ne sont pas atteintes.

13. Centrifugeuse (10) selon l'une des revendications précédentes, **caractérisée en ce qu'**un ventilateur est présent, qui conduit en continu de l'air provenant de l'intérieur du boîtier vers l'environnement de la centrifugeuse (10) lors du fonctionnement de la centrifugeuse (10).

14. Procédé destiné à empêcher une inflammation de fluides de régulation thermique combustibles dans des centrifugeuses (10) après un crash du rotor de centrifugeuse (20, 20'), dans lequel la centrifugeuse (10), qui est en particulier réalisée sous la forme d'une centrifugeuse de laboratoire, comprend un bac de centrifugeuse (16), dans lequel un rotor de centrifugeuse (20, 20') peut être reçu, un moteur (18) pour entraîner le rotor de centrifugeuse (20, 20'), des moyens de régulation thermique (24, 42, 44) pour réguler la température du rotor de centrifugeuse (20, 20') et un boîtier (12), dans lequel le bac de centrifugeuse (16), le rotor de centrifugeuse (20, 20'), les moyens de régulation thermique (24, 42, 44) et le moteur (18) sont reçus, les moyens de régulation thermique (24, 42, 44) comportant un fluide de régulation thermique combustible, qui est guidé dans un conduit de fluide de régulation thermique (24), du gaz protecteur étant libéré dans le cas d'un crash du rotor de centrifugeuse (20, 20').

15. Procédé selon la revendication 14, **caractérisé en ce que** la centrifugeuse (10) selon l'une des revendications 1 à 13 est utilisée.
